# EUROPÄISCHE PATENTSCHRIFT

(11) **EP 1 400 265 B1**
(45) Veröffentlichungstag und Bekanntmachung des Hinweises auf die Patenterteilung: **18.04.2007**
(21) Anmeldenummer: 03020396.2
(22) Anmeldetag: 10.09.2003
(51) Int. Cl.: A63B 71/14, A41D 19/02

(54) **Torwarthandschuh**
Goalkeeper glove
Gant de gardien de but

(30) Priorität: 17.09.2002 DE 10242990
(43) Veröffentlichungstag der Anmeldung: 24.03.2004
(73) Patentinhaber: Hochmuth, Peter, 91757 Treuchtlingen (DE)
(72) Erfinder: Hochmuth, Peter, 91757 Treuchtlingen (DE)
(74) Vertreter: Schröer, Gernot H.

(56) Entgegenhaltungen:
- EP-A- 1 020 209
- WO-A-03/002215
- DE-U- 29 818 597
- US-A- 666 853
- US-A- 1 252 900

## Beschreibung

Die Erfindung betrifft einen Torwarthandschuh und ein Verfahren zum Herstellen eines Torwarthandschuhs.

In Ballsportarten wie Fußball tragen die Torwarte im Allgemeinen Handschuhe, um Bälle auch mit relativ hoher Geschwindigkeit leichter fangen oder abwehren zu können und auch die Hände vor Verletzungen zu schützen. Solche Torwarthandschuhe zeichnen sich beispielsweise durch eine Innenhandfläche aus, die geeignet dämpfend wirkt, um die kinetische Energie des Balls herabzusetzen und eine Haftschicht im Allgemeinen aus Latexmaterial aufweist, um die Ballfangeigenschaften des Handschuhs zu verbessern. Solche Torwarthandschuhe sollten einerseits eine ausreichende Festigkeit an der Handaußenseite aufweisen, dürfen aber andererseits nicht zu steif sein, um die Bewegungsfreiheit der Finger und des Daumens bei der Greifbewegung nicht zu sehr einzuschränken.

Dies lässt sich beispielsweise dadurch erreichen, dass der Handschuh aus mehreren Flächenstücken, die aus einem festen Material bestehen, zusammengenäht wird. Beispielsweise besteht ein Handschuh aus einem Innenhandteil und einem Außenhandteil, die beide die Kontur einer Hand aufweisen und etwa die gleiche Größe haben. Das Innenhandteil und das Außenhandteil werden zusammengenäht, indem die Naht entlang der äußeren Begrenzung der beiden Teile verläuft. Zu viele Nähte sind jedoch bei einem Torwarthandschuh unerwünscht.

Bei einem aus DE 298 18 597 U1 und der korrespondierenden US 6,125,473 A bekannten Torwarthandschuh ist das Innenhandteil einstückig aus Latex ausgebildet und weist einen Handtellerbereich, vier Vorderfingerbereiche und einen an den Handtellerbereich sich anschließenden Daumenbereich auf. Ein innerer Daumenbereich ist vollständig von dem Latexinnenhandteil gebildet. Ein äußerer Daumenbereich oder Oberdaumenstück ist mit einem Trägermaterial aus Stoff gebildet, wobei ein Teil des Daumenbereichs des Innenhandteils umgeschlagen ist und als äußeres Daumenteilstück auf dieses Trägermaterial des Oberdaumenstücks aufgenäht ist und der innere Daumenbereich des Innenhandteils mit einer umlaufenden weiteren Naht am Trägermaterial des Oberdaumenstücks vernäht ist. Bei diesem Handschuh sind weiterhin mehrere Nähte am Daumen vorhanden, was einen erhöhten Herstellungsaufwand bedeutet und von manchen Torhütern als störend empfunden wird.

Die EP-A-1 020 209 offenbart einen Torwarthandschuh mit Daumen-Latexansatzlage, bei dem ein Daumen einen ballenseitigen Längsbereich und einen zwickelseitigen Längsbereich bildet, die an einem Kuppenbereich ineinander übergehen, und ein Innenhand-Daumenteil an der Außenseite von einer Latexlage bedeckt ist, die um den zwickelseitigen Längsbereich herumgebogen in eine oberhandseitige Latexansatzlage übergeht und bei dem ein oberhandseitiges Daumen-Lederstück mit der Latexansatzlage entlang deren freien Rand mittels Naht verbunden ist und mit dem Innenhand-Daumenteil entlang dem ballenseitigen Längsbereich mittels Naht verbunden ist. Das oberhandseitige Daumen-Lederstück und die oberhandseitige Latexansatzlage sind entlang dem vernähten freien Rand auch im Kuppenbereich flach auf flach aufeinandergelegt. Die Latexansatzlage erstreckt sich von der Herumbiegung am zwickelseitigen Längsbereich in Richtung zum ballenseitigen Längsbereich über die Mitte der Breite der Oberhandseite hinaus.

Es ist daher Aufgabe der Erfindung, einen Torwarthandschuh und ein Verfahren zur Herstellung eines Torwarthandschuhs anzugeben, wobei gegenüber dem obigen Stand der Technik die Anzahl der Nähte am Daumen verringerbar ist.

Diese Aufgabe wird vorrichtungsmäßig durch den Gegenstand gemäß Patentanspruch 1 und verfahrensmäßig durch den Gegenstand gemäß Patentanspruch 13 gelöst. Vorteilhafte Ausgestaltungen und Weiterbildungen ergeben sich aus den abhängigen Ansprüchen.

Der Torwarthandschuh gemäß Anspruch 1 umfasst
a) ein Innenhandteil, mit welchem wenigstens die Innenseite einer Hand im Wesentlichen vollständig abdeckbar ist, und
b) wenigstens ein Außenhandteil, mit welchem die Außenseite der Hand zumindest überwiegend abdeckbar ist,
c) wobei das Innenhandteil einstückig oder aus einem zusammenhängenden Stück, insbesondere einem einstückigen Flächenstück, gebildet ist
d) und wobei das Innenhandteil einen integrierten oder anhängenden Daumenbereich aufweist, der zur vollständigen Ummantelung des Daumens vorgesehen ist und einen inneren Daumenbereich und einen äußeren Daumenbereich aufweist,
e) die über einen Übergangsbereich einstückig zusammenhängen und an der Daumenkuppe zugeordneten Kuppenbereichen sowie an anschließenden, einer Längsseite des Daumens zugeordneten Randbereichen miteinander verbunden sind,
f) wobei der Übergangsbereich zwischen dem inneren Daumenbereich und dem äußeren Daumenbereich an einer von einem Zeigefingerbereich des Innenhandteils abgewandten Längsseite des Daumenbereichs angeordnet ist, und
g) wobei die Randbereiche, an denen der innere Daumenbereich und der äußere Daumenbereich miteinander verbunden, insbesondere vernäht sind, an einer einem Zeigefingerbereich des Innenhandteils zugewandten Längsseite des Daumenbereichs angeordnet sind.

Unter der Innenseite der Hand und des Handschuhs ist die Beugeseite oder die nach innen gerichtete Seite der Hand, wenn man eine Faust macht, und damit die Kontaktseite beim Greifen oder Fangen des Balls zu verstehen, währen die Außenseite der Hand oder des Handschuhs die von der Innenseite abgewandte Seite ist oder die Außenseiten oder Streckseiten der Vorderfinger sowie der Handrücken. Um die Innenseite der Hand abzudecken, weist das Innenhandteil also im Allgemeinen Vorderfingerbereiche für die vier Vorderfinger (Zeigefinger, Mittelfinger, Ringfinger und kleiner Finger) und einen Handtellerbereich auf. Das Außenhandteil weist zum wenigstens überwiegenden Abdecken des Handrückens und der Vorderfingeraußenseiten entsprechende Bereiche am Handrücken und/oder den Vorderfingern auf.

Der Daumenbereich des Torwarthandschuhs ist nun gemäß der Erfindung komplett aus dem Innenhandteil gebildet, so dass Daumen und Innenhand von demselben einstückigen Innenhandteil bedeckt werden. Mit anderen Worten deckt also das Innenhandteil einerseits die innere Handfläche vollständig ab und andererseits wird der Daumen rundherum vollständig abgedeckt oder ummantelt. Der gesamte Daumenbereich des Handschuhs ist somit dem Innenhandteil zugeordnet. Dies kommt der Anatomie der menschlichen Hand entgegen, da sich der Daumenansatz auf der Innenseite der Hand befindet. Dadurch lässt sich ein Handschuh herstellen, der optimal an die Form der Hand angepasst ist, so dass die mechanischen Spannungen im Handschuh minimiert werden. Das Außenhandteil deckt den Daumen nicht ab bzw. weist keinen Daumenbereich auf. Dies hat den Vorteil, dass für das Außenhandteil ein besonders steifes und festes Material verwendet werden kann, ohne dass dadurch die Beweglichkeit des Daumens eingeschränkt wird.

Die Randbereiche, an denen der innere Daumenbereich und der äußere Daumenbereich miteinander verbunden sind, sind an einer einem Zeigefingerbereich des Innenhandteils zugewandten Längsinnenseite des Daumenbereichs vorgesehen. Hierdurch wird die Naht an der Daumenbereichsoberseite und damit einem unkritischen Bereich für die Ballbehandlung beim Greifen und Abwehren angeordnet. Der übrige Bereich weist an Stelle der Naht den gebogenen Teil des Daumenbereichs auf. Insgesamt wird durch diese Form des Innenhandteils die Länge der Naht im Daumenbereich minimiert. Der Übergangsbereich zwischen dem inneren Daumenbereich und dem äußeren Daumenbereich ist an einer von einem Zeigefingerbereich des Innenhandteils abgewandten Längsinnenseite des Daumenbereichs oder Daumenunterseite angeordnet, so dass auch dort eine kontinuierliche glatte Fläche gebildet ist.

Das Verfahren gemäß Anspruch 13 zum Herstellen eines Torwarthandschuhs gemäß einem der Ansprüche 1 bis 12 umfasst die Verfahrenschritte:
a) Bereitstellen oder Herstellen eines Außenhandteils;
b) Bereitstellen oder Herstellen eines Innenhandteils, das als einstückiges Flächenstück mit vier Vorderfingerbereichen, einem Handtellerbereich und einem an den Handtellerbereich anschließenden Daumenbereich, der einen inneren Daumenbereich und einen mit dem inneren Daumenbereich über einen Übergangsbereich zusammenhängenden äußeren Daumenbereich umfasst, ausgebildet ist,
c) Erzeugen eines geschlossenen Daumenbereichs aus dem Innenhandteil durch Verbinden, insbesondere Zusammennähen, des inneren Daumenbereichs und des äußeren Daumenbereichs an deren außerhalb des Übergangsbereichs liegenden Randbereichen.

Dadurch ist an der Außenseite des Daumenbereichs nur noch eine Naht, Klebestelle oder dergleichen erforderlich. Im Prinzip wird also der Daumenbereich, insbesondere um den für den Daumen vorgesehenen Innenraum gewickelt und an der Daumenkuppe und einer Daumenlängsseite zu einem Zylindermantel, Kegelmantel oder einer anderen Mantelform zusammengefügt.

In einer besonders vorteilhaften Ausführungsform sind der innere Daumenbereich und der äußere Daumenbereich an der Daumenkuppe zugeordneten Kuppenbereichen sowie an den anschließenden, einer Längsseite des Daumens zugeordneten Randbereichen miteinander vernäht, vorzugsweise mit einer einzigen entlang der Kuppenbereiche und einem anschließenden Randbereich verlaufenden Naht. Dadurch kann die Naht oder Verbindungsstelle kürzer ausgestaltet werden und erstreckt sich nicht auf den Übergangsbereich.

Im Allgemeinen werden der innere Daumenbereich und der äußere Daumenbereich vor dem Verbinden oder Vernähen in dem Übergangsbereich, insbesondere entlang wenigstens einer Biegekante, umgebogen oder, insbesondere entlang wenigstens einer eingeprägten Knickkante, umgeknickt oder gefaltet und aufeinander zu geklappt und übereinander oder aufeinander gelegt und dann wird der Nähschritt durchgeführt. Dadurch reicht bereits ein einziges Knicken, Falten oder Biegen des Daumenbereichs aus, damit das Innenhandteil die gewünschte Kontur erhält. Durch die geometrische Anordnung einer oder mehrerer Knickkanten lässt sich die spätere Form des Handschuhs beeinflussen und auch bei einem steiferen oder dickeren Material der Daumenmantel auf einfache Weise herstellen. Außerdem trägt diese Knickkante dazu bei, dass Ungenauigkeiten beim Zusammenfügen des äußeren und inneren Daumenbereichs verhindert werden. Der innere Daumenbereich und der äußere Daumenbereich sind vorzugsweise im Wesentlichen kongruent oder deckungsgleich zueinander ausgebildet.

Das Innenhandteil und das Außenhandteil sind oder werden unmittelbar oder über eines oder mehrere dazwischen angeordnete Seitenteile miteinander zusammengefügt oder verbunden, vorzugsweise vernäht, im Allgemeinen entlang deren Rändern. Bei Vorsehen von Seitenteilen, die zwischen dem Innenhandteil und dem Außenhandteil eingefügt sind, lässt sich eine Beabstandung zwischen dem Innenhandteil und dem Außenhandteil erreichen und die gesamte Form des Torwarthandschuhs damit mit geringem Aufwand an die Anatomie der menschlichen Hand anpassen. Dies führt insbesondere dazu, dass die bei Handbewegungen auftretenden Spannungen im Handschuh gering bleiben. Insbesondere kann vorgesehen sein, dass das Seitenteil als Streifenstück ausgebildet ist. Durch das Streifenstück weist der Handschuh eine Art Seitenwand auf, die das Innenhandteil vom Außenhandteil beabstandet.

In einer vorteilhaften Weiterbildung weist das Innenhandteil zusätzlich an dem Daumenbereich einen, insbesondere sich an der vom inneren Daumenbereich abgewandten Seite an den äußeren Daumenbereich anschließenden, Fortsatz oder integrierten Ansatz auf, der einen Bereich hinter dem Daumenbereich, insbesondere an der vom Handtellerbereich abgewandten Seite oder in Richtung zum Zeigefinger gehörigen Mittelhandknochen, abdeckt.

Ein Randbereich des Fortsatzes bildet dann vorzugsweise eine Fortsetzung der vom Mittelfingerbereich abgewandten Außenlängskante des Zeigefingerbereichs, so dass an der Zeigefinger- und Daumenseite des Innenhandteils eine durchlaufende und zumindest annähernd ebene Kante des Randes des Innenhandteils gebildet ist. Es können dadurch das Innenhandteil und das Außenhandteil und/oder Seitenteil(e) über eine einzige durchgehende und/oder umlaufende sowie vorzugsweise im Wesentlichen in einer Ebene verlaufende Naht miteinander vernäht werden, die sich auch über den genannten Randbereich des Fortsatzes erstreckt und diesen mit dem Außenhandteil bzw. Seitenteil verbindet. Außerdem sind gerade oder ebene Ränder des Außenhandteils oder der Seitenteile möglich, was deren Herstellung vereinfacht.

Weiterhin weist das Innenhandteil vorzugsweise zwischen dem Zeigefingerbereich und dem Daumenbereich einen Einschnitt auf. Der Einschnitt erleichtert das Umbiegen des Daumenbereichs beim Drehen des Daumens von innen nach außen und umgekehrt. An dem Einschnitts wird oder ist nun vorzugsweise der Fortsatz angenäht ist, insbesondere über eine gemeinsame einzige Naht mit dem Daumenbereich. Es wird also zweckmäßigerweise der Fortsatz beim Erzeugen des geschlossenen Daumenbereichs einerseits an einem Randbereich mit dem Innenhandteil unterhalb des Zeigefingerbereichs, vorzugsweise an einem Einschnitt, vernäht, vorzugsweise zugleich mit dem Vernähen des inneren Daumenbereichs und des äußeren Daumenbereichs, und andererseits an einem anschließenden Randbereich mit dem Außenhandteil oder dem Seitenteil vernäht, vorzugsweise zugleich mit dem Vernähen des Innenhandteils mit dem Außenhandteil oder dem oder den Seitenteil(e).

In einer besonders vorteilhaften Ausführungsform ist oder wird das Innenhandteil durch Ausstanzen oder Ausschneiden aus einem Flächenstück oder einer Materialbahn hergestellt. Damit lässt sich auf einfache und kostengünstige Weise das Innenhandteil bereitstellen.

Das Material des Innenhandteils oder des Flächenstücks oder der Materialbahn ist vorzugsweise biegbar und/oder weist eine griffige

Oberfläche auf. Besonders vorteilhaft ist ein Latexmaterial, das gute Greif- und Schutzeigenschaften für das Innenhandteil des Torwarthandschuhs hat, fest und zugleich weich ist und sich auch leicht stanzen lässt. Unter Latexmaterial wird dabei neben dem eigentlichen Latex ein Polymer auf Basis von, vorzugsweise vernetztem oder vernetzten, Naturkautschuk(en), verstanden, das insbesondere über eine Emulsion und/oder als Schaum hergestellt wird. Ebenfalls verwendbare Materialien mit vergleichbaren Eigenschaften sind Elastomere auf Basis von Synthesekautschuk(en), also im Allgemeinen lineare Polymere oder Kettenpolymere, die durch Vulkanisation oder weitmaschige Vernetzung vernetzt sind und dadurch weichelastische Eigenschaften erhalten. Beispiele sind Siloxan-Elastomere (SI), die im Allgemeinen aus vernetzten Polysiloxanen oder Polysiloxanverbindungen aufgebaut sind, insbesondere ein Siloxankautschuk (SIR, Siloxangummi), früher auch als Siliconkautschuk bezeichnet.

Das Außenhandteil ist insbesondere als einstückiges oder zusammenhängendes Flächenstück ausgebildet, das vom Innenhandteil zunächst getrennt ist. Außenhandteil und Innenhandteil können aber auch an der Handkante ineinander einstückig übergehen. Zusätzlich kann vorgesehen sein, dass auf das Außenhandteil eine Verstärkung aufgebracht, vorzugsweise aufgenäht, ist. Damit lässt sich ein Torwarthandschuh ausbilden, dessen Außenhandseite völlig andere Materialeigenschaften aufweist, als dessen Innenhandseite. Beispielsweise kann ein Handschuh mit einem besonders weichen Innenhandteil und einem sehr harten Außenhandteil zum Schutz der Fingergelenke vor Überstrecken bereitgestellt werden. Die Verstärkung kann ein Flächenstück sein, das geringfügig kleiner als das Außenhandteil ist. Dadurch stört die Verstärkung nicht, wenn das Außenhandteil und das Innenhandteil zusammengefügt, insbesondere zusammengenäht werden. Vorzugsweise ist vorgesehen, dass die Verstärkung einer höhere Steifigkeit als das Außenhandteil aufweist. Damit besteht die Möglichkeit, das Außenhandteil aus einem relativ weichem Material anzufertigen, wobei die Steifigkeit erst durch die Verstärkung bewirkt wird. Dadurch besteht weiterhin die Möglichkeit, ein Basismodell aus einem vorbestimmten Innenhandteil und einem Außenhandteil bereitzustellen, wobei die Steifigkeit des fertigen Handschuhs allein durch die Eigenschaften der Verstärkung bestimmt werden.

Bevorzugte Ausführungsbeispiele der Erfindung werden nachstehend unter Bezugnahme auf die beigefügten Zeichnungen näher erläutert. Es zeigen jeweils in einer schematischen Darstellung:
- FIG 1: eine erste Ausführungsform eines Zuschnitts eines Innenhandteils eines Torwarthandschuhs mit Daumenbereich gemäß der Erfindung in einer Draufsicht,
- FIG 2: eine zweite Ausführungsform eines Zuschnitts eines Innenhandteils eines Torwarthandschuhs mit Daumenbereich gemäß der Erfindung in einer Draufsicht;
- FIG 3: eine dritte Ausführungsform eines Zuschnitts eines Innenhandteils eines Torwarthandschuhs mit Daumenbereich gemäß der Erfindung in einer Draufsicht,
- FIG 4: das Innenhandteil gemäß FIG 2 nach Zusammennähen des, Daumenbereichs mit nach außen zeigendem Daumenbereich in einer Draufsicht,
- FIG 5: das Innenhandteil gemäß FIG 4 mit nach innen zeigendem Daumenbereich in einer Draufsicht und
- FIG 6: eine Ausführungsform eines Außenhandteils eines Torwarthandschuhs gemäß der Erfindung in einer Draufsicht,
- FIG 7: einen Torwarthandschuh mit einem Innenhandteil gemäß FIG 5 und 6 und einem Außenhandteil gemäß FIG 4 in einer seitlichen Ansicht.
Einander entsprechende Teile und Größen sind in den FIG 1 bis 7 mit denselben Bezugszeichen versehen.

Die FIG 1 bis 3 zeigen verschiedene Zuschnitte eines Innenhandteils 10 für einen Fußballtorwarthandschuh. Das Innenhandteil 10 ist einstückig oder zusammenhängend und vorzugsweise aus einem Flächenstück ausgeschnitten und/oder ausgestanzt und besteht vorzugsweise aus einem Latexmaterial oder einem ähnlichen, flexiblen Material mit ähnlich guter Griffigkeit zum Greifen eines Balles und ähnlichen Dämpfungseigenschaften. Das Innenhandteil 10 umfasst vier Fingerbereiche zum Abdecken der Innenseiten (oder Beugeseiten) der vier Vorderfinger, nämlich einen Zeigefingerbereich 11, einen Mittelfingerbereich 13, einen Ringfingerbereich 15 und einen kleiner-Finger-Bereich 18, einen Daumenbereich 12 für den Daumen als fünftem Finger und einen Handtellerbereich 20, über den die Fingerbereiche 11, 12, 13, 15 und 18 zusammenhängend verbunden sind.

Der Daumenbereich 12 ist in einen sich unmittelbar an den Handtellerbereich 20 anschließenden inneren Daumenbereich 14 und in einen sich an den inneren Daumenbereich 14 an einer vom Handtellerbereich 20 abgewandten Seite anschließenden äußeren Daumenbereich 16 aufgeteilt. Ein dem Zeigefingerbereich 11 zugewandter Randbereich des inneren Daumenbereichs 14 ist mit 21 und vom inneren Daumenbereich 14 abgewandter Randbereich des äußeren Daumenbereichs 16 ist mit 22 bezeichnet.

An der vom inneren Daumenbereich 14 abgewandten Seite an den äußeren Daumenbereich 16 anschließend weist das Innenhandteil 10 einen Fortsatz 19 auf. Es sind ein den Randbereich 22 des äußeren Daumenbereichs 16 fortsetzender Randbereich des Fortsatzes 19 mit 49, ein gegenüberliegender Randbereich mit 29 und ein die beiden Randbereiche 29 und 49 verbindender Randbereich mir 39 bezeichnet. Der Fortsatz 19 ist im Beispiel der FIG 1 bis 3 etwa trapezförmig gebildet. Eine Trennlinie zwischen dem äußeren Daumenbereich 16 und dem Fortsatz 19 ist strichliniert dargestellt, ebenso eine weitere Trennlinie, die den inneren Daumenbereich 14 vom Handtellerbereich 20 trennt. Die beiden Trennlinien treffen sich im Biegebereich 27 am Rand des Innenhandteils 10 und dienen, wie noch erläutert wird, als Biegekanten 41 und 42 des Daumenbereichs 12.

An der Daumenkuppe weisen die beiden Daumenbereiche 14 und 16 durch einen Einschnitt 17 voneinander getrennte Kuppenbereiche 44 und 46 auf und hängen im Übrigen über einen Biegebereich 27 als Übergangsbereich zusammen. Die beiden Daumenbereiche 14 und 16 sind in ihren durch die Randbereiche 21 und 22, Kuppenbereiche 44 und 46, Biegebereich 27 und Biegekanten 41 und 42 definierten Konturen vorzugsweise kongruent, insbesondere spiegelsymmetrisch bezüglich des Biegebereichs 27, zueinander ausgebildet und können bei Umklappen oder Umbiegen um den zwischen den beiden Daumenbereichen 14 und 16 angeordneten Biegebereich 27 deckungsgleich aufeinander gelegt werden.

Gemäß FIG 2 ist am Daumenbereich 12 des Innenhandteil 10 zusätzlich eine Knickkante 26 im oder als Biegebereich 27 zwischen dem inneren Daumenbereich 14 und dem äußeren Daumenbereich 16 eingebracht, die sich im Wesentlichen linear zwischen dem inneren Daumenbereich 14 und dem äußeren Daumenbereich 16 erstreckt. Aufgrund der Knickkante 26 kann das Innenhandteil 10 gegenüber der Ausführungsform gemäß FIG 1 aus einem verhältnismäßig steifen oder dicken und damit schwieriger biegbaren Material hergestellt sein und der äußere Daumenbereich 16 dennoch relativ leicht umklappbar ist. Außerdem wird durch die Knickkante 26 das Zusammenfügen des inneren Daumenbereichs 14 und das äußeren Daumenbereichs 16 entlang dem Rand 22 gewährleistet.

In der Ausführungsform des Innenhandteils 10 gemäß FIG 3 ist im Unterschied zu den ersten beiden Ausführungsformen gemäß FIG 1 und 2 das Innenhandteil 10 mit zwei geradlinigen Knickkanten 28 im Biegebereich 26 zwischen den Daumenbereichen 14 und 16 versehen, die eine V-Form oder einen V-förmigen Biegebereich 26 bilden. Die beiden Knickkanten 28 treffen im Bereich der Daumenspitze oder Daumenkappe zusammen und laufen zur Handwurzel hin auseinander. Durch die geometrische Anordnung der beiden Knickkanten 28 kann das Innenhandteil 10 auch aus einem steifen Material so geformt werden, dass es leicht an die Anatomie der Hand anpassbar ist.

Die Knickkanten 26 und 28 können während oder nach dem Ausstanzen bzw. Ausschneiden des Innenhandteils 10 eingeprägt werden. Dies ist ein relativ einfacher Vorgang, der die gesamte Herstellung des Handschuhs erleichtert.

Die durch Umknicken oder Umbiegen im Biegebereich 26 oder um die Knickkante(n) 26 oder 28 aufeinander gelegten Daumenbereiche 14 und 16 werden an den Kuppenbereichen 44 und 46 sowie den Randbereichen 21 und 22 miteinander zu einem geschlossenen Daumenbereich 12 verbunden, vorzugsweise vernäht. Der gesamte Daumenbereich 12 ist somit vorgesehen, den Daumen vollständig zu umschließen. Dazu wird der Daumenbereich 12 beispielsweise wie ein Zylindermantel oder wie ein Kegelmantel gebogen, um eine Umhüllung für den vollständigen Daumen zu bilden.

FIG 4 und 5 zeigen das Innenhandteil 10 mit dem derart hergestellten geschlossenen Daumenbereich 12 in verschiedenen Stellungen. Eine entlang der Kuppenbereiche 44 und 46 und Randbereiche 21 und 22 den inneren Daumenbereich 14 und den äußeren Daumenbereich 16 miteinander verbindende Naht ist mit 43 bezeichnet. Die einzelnen Stiche oder Fadenabschnitte sind gestrichelt angedeutet. An dem Biegebereich 27 hängen die beiden Daumenbereiche 14 und 16 von vorneherein zusammen und ist deshalb keine Naht notwendig. Die einzige Naht 43 des Daumenbereichs 12 erstreckt sich somit über die Daumenkuppe und diejenige Seite des Daumenbereichs 12, die dem Zeigefingerbereich 11 zugewandt ist. Die am Handschuh außen liegende Seite des Daumenbereichs 12 weist somit keine störende Naht auf.

Der Rand 24 des übrigen Innenhandteils 10 ist zum Annähen eines in FIG 4 und 5 nicht sichtbaren Außenhandteils wie z.B. einem in FIG 6 und 7 dargestellten Außenhandteil 30, vorgesehen.

Das Innenhandteil 10 weist ferner in Fortsetzung des Randbereichs 21 des inneren Daumenbereichs 14 einen Einschnitt 23 auf. Der Einschnitt 23 ermöglicht sowohl im Zuschnitt gemäß FIG 1 bis 3 als auch im fertigen Innenhandteil 10 gemäß FIG 4 und 5 ein Umbiegen oder Umklappen des gesamten Daumenbereichs 12 um die Biegekante 41 und im fertigen Zustand gemäß FIG 4 und 5 auch um die parallel über der Biegekante 41 verlaufende Biegekante 42 oder zumindest um einen Bereich um die Biegekante 41 und 42, wenn der Daumenbereich 12 von einer hinsichtlich der Kappenbereiche 44 und 46 nach außen zeigenden Stellung (FIG 4) in eine nach innen zeigende Stellung (FIG 5) oder umgekehrt gebracht wird.

Am Einschnitt 23 ist nun der nach oben geklappte Randbereich 49 des Fortsatzes 19 über eine Naht 45 mit dem Handtellerbereich 20 oder dem Zeigefingerbereich 11 vernäht. Die Naht 45 kann zusammen mit der Naht 43 eine einzige Naht bilden oder in einem einzigen Arbeitsschritt erzeugt werden. Der Fortsatz 19 füllt nun den Raum hinter dem Daumenbereich 12 , also den Raum an der vom Handtellerbereich 20 abgewandten Seite, der den zum Zeigefinger gehörigen Mittelhandknochen der Hand seitlich abdeckt, komplett aus, so dass die komplette Vorderseite oder Innenseite des Torwarthandschuhs mit dem Innenhandteil 10 gebildet ist. Der Randbereich 39 des Fortsatzes 19 des Innenhandteils 10 am Daumenbereich 12 bildet dabei eine Fortsetzung der vom Mittelfingerbereich 13 abgewandten Außenlängskante des Zeigefingerbereichs 11 , so dass eine durchlaufende und ebene Kante des Randes 24 des Innenhandteils 10 an der Daumenseite gebildet ist. Damit ist der Rand 24 des Innenhandteils 10 einschließlich des Randbereichs 39 ringsum im Wesentlichen eben ausgebildet. Dadurch können ein mit dem Innenhandteil 10 zu vernähendes Außenhandteil oder Seitenteile zum Verbinden mit einem Außenhandteil (z.B. wie in FIG 7 dargestellt) entsprechend einfach mit geraden oder ebenen Rändern gestaltet sein und es kann eine durchgehende Naht 47 zum Verbinden des Innenhandteils 10 mit dem Außenhandteil 30 oder den Seitenteilen vorgesehen sein, also die Naht 47 in einem Arbeitsschritt erzeugt werden. Alternativ ist es aber auch möglich, den Fortsatz 19 am Innenhandteil 10 wegzulassen und stattdessen am Außenhandteil oder am äußeren Seitenteil einen entsprechenden Fortsatz auszubilden.

Der Handtellerbereich 20, der innere Daumenbereich 14 (bei nach außen gestrecktem Daumen gemäß FIG 4) und die vier Vorderfingerbereiche 11, 13, 15 und 18 des Innenhandteils 10 decken somit die vollständige Innenseite einer Hand ab. Der äußere Daumenbereich 16 des Innenhandteils 10 ist zur Abdeckung der Oberseite oder Außenseite des Daumens vorgesehen (FIG 5). An der Handgelenkseite des Innenhandteils 10 schließt sich ein Handgelenkteil 50 des Torwarthandschuhs an, das in bekannter Weise ausgebildet sein kann und mit dem Innenhandteil 10 an deren unterem Rand über eine Naht 48 vernäht ist.

In FIG 6 ist eine Ausführungsform eines Außenhandteils 30 dargestellt, das den Handrücken (Mittelhandaußenseite) einerseits und die Außenseiten (oder Streckseiten) der vier Vorderfinger andererseits abdeckt. Das Außenhandteil 30 weist keinen Daumenbereich auf, da der Daumen bereits vollständig vom Innenhandteil 10 abgedeckt wird. Entlang dem Rand 32 des Außenhandteils 30 werden Außenhandteil 30 und Innenhandteil 10 zusammengefügt, vorzugsweise zusammengenäht, und zwar entweder unmittelbar oder mittelbar über Seitenteile. Weiterhin weist das Außenhandteil 30 eine Verstärkung 34 auf, die vorzugsweise ebenfalls als Flächenstück ausgebildet ist. Die Verstärkung 34 weist im Wesentlichen die gleiche Kontur wie das Außenhandteil 30 auf, ist aber etwas kleiner ausgebildet, so dass außen am Außenhandteil 30 ein Randbereich ohne Verstärkung 34 zwischen dem Rand 36 der Verstärkung 34 und dem Rand 32 des Außenhandteils 30 zum Vernähen mit dem Innenhandteill 0 oder den Seitenteilen verbleibt. Die Verstärkung 34 ist am Innenhandteil 30 angefügt, insbesondere entlang ihres Randes 36 am Außenhandteil 30 angenäht oder auch auf dem Außenhandteil 30 aufgeklebt, aufgeschweißt, aufvulkanisiert oder dergleichen. Die Verstärkung 34 kann beispielsweise aus einem steiferen Material als das restliche Außenhandteil 30 sein. Die Verstärkung 34 kann auch Versteifungen aufweisen, die nur in bestimmten Richtungen wirksam sind. Beispielsweise können langgestreckte Versteifungen vorgesehen sein, die sich parallel zur Fingerrichtung erstrecken. Diese Versteifungen können beispielsweise nur in vorbestimmte Richtungen biegbar sein, so dass sie einem Verbiegen der Finger in Richtung des Handrückens entgegenwirken. Dadurch werden Verletzungsgefahren vermindert und die Ballfangeigenschaften erhöht.

FIG 7 schließlich zeigt einen fertigen Torwarthandschuh gemäß der Erfindung von der Seite. Es ist der nach unten geklappte Daumenbereich 12 zu erkennen und die flächige Ausbildung des Innenhandteils 10 entlang der Zeigefingerkante am Zeigefingerbereich 11 und in der Fortsetzung am Randbereich 39. Das Innenhandteil 10 ist über die Naht 47 mit einem Seitenteil 40 vernäht, das aus einem Streifen aus flexiblem Material, insbesondere einem textilen und/oder synthetischen Material, gebildet ist. Das Seitenteil 40 ist an der entgegengesetzten Seite mit dem Außenhandteil 30 über eine Naht 37 vernäht. Ferner ist das Handgelenkteil 50 etwas detaillierter dargestellt mit einem Klettverschluss 52 für ein Band 51 zum Einstellen des Durchmessers und entsprechenden Anpassen des Handgelenkteils 50.

In einer nicht dargestellten Ausführungsform kann an der der Hand zugewandten Innenseite des Innenhandteils 10 wenigstens teilweise ein Innenfutter oder eine Textilschicht vorgesehen sein, um den direkten Kontakt der Haut mit dem Latexmaterial zu verhindern.

In einer weiteren, nicht dargestellten Ausführungsform kann das Innenhandteil 10 auch an dem Handkantenbereich am unter dem kleinen Fingerbereich 18 liegenden Rand des Handtellerbereichs 20 weiter fortgesetzt und um die Handkante herumgezogen sein und mit diesem Fortsatz auf dem Außenhandteil 30 aufgebracht oder sogar einstückig mit diesem ausgebildet sein.

### Bezugszeichenliste

- 10: Innenhandteil
- 11: Zeigefingerbereich
- 12: Daumenbereich
- 13: Mittelfingerbereich
- 14: innerer Daumenbereich
- 15: Ringfingerbereich
- 16: äußerer Daumenbereich
- 17: Einschnitt
- 18: kleiner Fingerbereich
- 19: Fortsatz
- 20: Handtellerbereich
- 21: Randbereich des inneren Daumenbereichs
- 22: Randbereich des äußeren Daumenbereichs
- 23: Einschnitt
- 24: Randbereich des übrigen Innenhandteils
- 26: Knickkante
- 27: Biegekante
- 28: Knickkante
- 29: Randbereich des Fortsatzes
- 30: Außenhandteil
- 32: Rand des Außenhandteils
- 34: Verstärkung
- 36: Rand der Verstärkung
- 37: Naht
- 39: Randbereich des Fortsatzes
- 40: Seitenteil
- 41: Biegebereich
- 42: Biegebereich
- 43: Naht
- 44: Kuppenbereich des inneren Daumenbereichs
- 45: Naht
- 46: Kuppenbereich des äußeren Daumenbereichs
- 47: Naht
- 48: Naht
- 49: Randbereich des Fortsatzes
- 50: Handgelenkteil
- 51: Band
- 52: Klettverschluss

## Patentansprüche

1. Torwarthandschuh, der
a) ein Innenhandteil, mit welchem wenigstens die Innenseite einer Hand im Wesentlichen vollständig abdeckbar ist, und
b) wenigstens ein Außenhandteil, mit welchem die Außenseite der Hand wenigstens überwiegend abdeckbar ist, umfasst,
c) wobei das Innenhandteil einstückig oder aus einem zusammenhängenden Stück gebildet ist und
d) einen Daumenbereich (12) aufweist, der zur vollständigen Ummantelung des Daumens vorgesehen ist und einen inneren Daumenbereich (14) und einen äußeren Daumenbereich (16) aufweist,
e) die über einen Übergangsbereich einstückig zusammenhängen und an der Daumenkuppe zugeordneten Kuppenbereichen sowie an anschließenden, einer Längsseite des Daumens zugeordneten Randbereichen miteinander verbunden sind,
f) wobei der Übergangsbereich zwischen dem inneren Daumenbereich und dem äußeren Daumenbereich an einer von einem Zeigefingerbereich (11) des Innenhandteils abgewandten Längsseite des Daumenbereichs angeordnet ist, und
g) wobei die Randbereiche, an denen der innere Daumenbereich (14) und der äußere Daumenbereich (16) miteinander verbunden, insbesondere vernäht sind, an einer einem Zeigefingerbereich (11) des Innenhandteils zugewandten Längsseite des Daumenbereichs angeordnet sind.

2. Torwarthandschuh nach Anspruch 1, bei dem der innere Daumenbereich (14) und der äußere Daumenbereich (16) im Wesentlichen kongruent sind.

3. Torwarthandschuh nach Anspruch 1 oder Anspruch 2, bei dem der Daumenbereich (12), insbesondere im Übergangsbereich zwischen dem inneren Daumenbereich und dem äußeren Daumenbereich, wenigstens eine vorbestimmte, insbesondere eingeprägte, Knickkante (26, 28) aufweist.

4. Torwarthandschuh nach einem oder mehreren der vorhergehenden Ansprüche, bei dem das Innenhandteil (10) aus einem Latexmaterial oder einem Material auf Basis von Synthesekautschuk(en) oder dergleichen besteht.

5. Torwarthandschuh nach einem oder mehreren der vorhergehenden Ansprüche, bei dem das Innenhandteil (10) und das Außenhandteil (30) unmittelbar oder über eines oder mehrere dazwischen angeordnete Seitenteile, das bzw. die insbesondere als Streifenstück ausgebildet ist bzw. sind, miteinander verbunden, insbesondere vernäht, sind, vorzugsweise entlang deren Rändern (24, 32).

6. Torwarthandschuh nach einem oder mehreren der vorhergehenden Ansprüche, bei dem das Außenhandteil als einstückiges oder zusammenhängendes Flächenstück ausgebildet ist.

7. Torwarthandschuh nach einem oder mehreren der vorhergehenden Ansprüche, bei dem auf das Außenhandteil (30) eine Verstärkung (34) aufgebracht, insbesondere aufgenäht, ist, die insbesondere als Flächenstück ausgebildet ist, das geringfügig kleiner als das Außenhandteil (30) ist und/oder insbesondere eine höhere Steifigkeit als das Außenhandteil (30) aufweist.

8. Torwarthandschuh nach einem oder mehreren der vorhergehenden Ansprüche, bei dem das Innenhandteil einen an dem Daumenbereich anhängenden, insbesondere sich an der vom inneren Daumenbereich abgewandten Seite an den äußeren Daumenbereich anschließenden, Fortsatz (19) aufweist, der einen Bereich hinter dem Daumenbereich, insbesondere an der vom Handtellerbereich (20) abgewandten Seite oder in Richtung zum zum Zeigefinger gehörigen Mittelhandknochen, abdeckt.

9. Torwarthandschuh nach Anspruch 8, bei dem ein Randbereich (39) des Fortsatzes (19) des Innenhandteils (10) am Daumenbereich (12) eine Fortsetzung der vom Mittelfingerbereich (13) abgewandten Außenlängskante des Zeigefingerbereichs (11) bildet, so dass an der Zeigefinger- und Daumenseite des Innenhandteils eine durchlaufende und zumindest annähernd ebene Kante des Randes (24) des Innenhandteils (10) gebildet ist.

10. Torwarthandschuh nach Anspruch 8 oder Anspruch 9, bei dem das Innenhandteil und das Außenhandteil und/oder Seitenteil(e) über eine einzige durchgehende und/oder umlaufende sowie vorzugsweise im Wesentlichen in einer Ebene verlaufende Naht (47) miteinander vernäht sind, die sich auch über den genannten Randbereich des Fortsatzes erstreckt und diesen mit dem Außenhandteil bzw. Seitenteil verbindet.

11. Torwarthandschuh nach einem oder mehreren der vorhergehenden Ansprüche, bei dem das Innenhandteil (10) zwischen dem Zeigefingerbereich (11) und dem Daumenbereich (12) einen Einschnitt (23) aufweist.

12. Torwarthandschuh nach Anspruch 11 in Rückbeziehung auf einen der Ansprüche 8 bis 10, bei dem an dem Randbereich des Einschnitts (23) ein Randbereich (49) des Fortsatzes (19) angenäht ist, insbesondere über eine gemeinsame einzige Naht (45, 43) mit dem Daumenbereich.

13. Verfahren zum Herstellen eines Torwarthandschuhs nach einem oder mehreren der Ansprüche 1 bis 12 mit den folgenden Verfahrenschritten:
a) Bereitstellen oder Herstellen eines Außenhandteils (30);
b) Bereitstellen oder Herstellen eines Innenhandteils (10), das als einstückiges Flächenstück mit vier Vorderfingerbereichen, einem Handtellerbereich und einem an den Handtellerbereich anschließenden Daumenbereich, der einen inneren Daumenbereich und einen mit dem inneren Daumenbereich über einen Übergangsbereich zusammenhängenden äußeren Daumenbereich umfasst, ausgebildet ist, wobei der Übergangsbereich zwischen dem inneren Daumenbereich und dem äußeren Daumenbereich an einer von einem Zeigefingerbereich des Innenhandteils abgewandten Längsseite des Daumenbereichs angeordnet ist,
c) Erzeugen eines geschlossenen Daumenbereichs (12) aus dem Innenhandteil durch Verbinden des inneren Daumenbereichs und des äußeren Daumenbereichs an deren Kuppenbereichen und an außerhalb des Übergangsbereichs liegenden Randbereichen, wobei die Randbereiche an einer einem Zeigefingerbereich des Innenhandteils zugewandten Längsseite des Daumenbereichs angeordnet sind oder werden.

14. Verfahren nach Anspruch 13, bei dem das Innenhandteil (10) und das Außenhandteil (30) miteinander unmittelbar oder über wenigstens ein Seitenteil verbunden, insbesondere zusammengenäht, werden, vorzugsweise entlang den Rändern (24, 32) und/oder mit einer einzigen umlaufenden Naht (47) oder in einem einzigen Nähschritt.

15. Verfahren nach Anspruch 13 oder Anspruch 14, bei dem der innere Daumenbereich und der äußere Daumenbereich mit einer einzigen entlang der Kuppenbereiche und einem anschließenden Randbereich verlaufenden Naht oder in einem einzigen Nähschritt miteinander vernäht werden.

16. Verfahren nach einem der Ansprüche 13 bis 15, bei dem der innere Daumenbereich und der äußere Daumenbereich vor dem Verbinden oder Vernähen in dem Übergangsbereich umgebogen oder, insbesondere entlang wenigstens einer eingeprägten Knickkante, umgeknickt und aufeinander zu geklappt und übereinander oder aufeinander gelegt werden.

17. Verfahren nach einem der Ansprüche 13 bis 16, bei dem das Innenhandteil zusätzlich mit einem Fortsatz bereitgestellt oder hergestellt wird, der vorzugsweise sich an den äußeren Daumenbereich anschließt, und dieser Fortsatz beim Erzeugen des geschlossenen Daumenbereichs einerseits an einem Randbereich mit dem Innenhandteil unterhalb des Zeigefingerbereichs, vorzugsweise an einem Einschnitt, vernäht wird, vorzugsweise mit derselben Naht oder demselben Nähschritt wie beim Vernähen des inneren Daumenbereichs und des äußeren Daumenbereichs, und andererseits an einem anschließenden Randbereich mit dem Außenhandteil oder dem Seitenteil vernäht wird, vorzugsweise über die gleiche Naht, die das Außenhandteil oder das oder die Seitenteil(e) auch in den übrigen Bereichen verbindet.

18. Verfahren nach einem oder mehreren der Ansprüche 13 bis 17, bei dem das Innenhandteil (10) durch Ausstanzen oder Ausschneiden aus einem Flächenstück oder einer Materialbahn hergestellt wird oder ist.

19. Verfahren nach einem oder mehreren der Ansprüche 13 bis 18, bei dem das Innenhandteil, das Flächenstück oder die Materialbahn aus einem biegbaren und/oder eine griffige Oberfläche aufweisenden Material und/oder aus einem Latexmaterial oder einem Material auf Basis von Synthesekautschuk(en) oder dergleichen hergestellt ist oder wird.

## Claims

1. Goalkeeper's glove, which comprises
a) an inner hand part, by which at least the inner side of a hand can be substantially completely covered, and
b) at least one outer hand part, by which the outer side of the hand can be at least predominantly covered,
c) the inner hand part being formed in one piece or from a joined-together piece and
d) having a thumb region (12), which is provided for completely enclosing the thumb and has an inner thumb region (14) and an outer thumb region (16),
e) which are joined together in one piece via a transition region and are connected to one another at tip regions assigned to the thumb tip and at adjoining border regions assigned to a long side of the thumb,
f) the transition region between the inner thumb region and the outer thumb region being arranged at a long side of the thumb region which faces away from an index finger region (11) of the inner hand part, and
g) the border regions at which the inner thumb region (14) and the outer thumb region (16) are connected, in particular sewn, to one another are arranged at a long side of the thumb region which faces an index finger region (11) of the inner hand part.

2. Goalkeeper's glove according to Claim 1, in which the inner thumb region (14) and the outer thumb region (16) are substantially congruent.

3. Goalkeeper's glove according to Claim 1 or Claim 2, in which the thumb region (12), in particular in the transition region between the inner thumb region and the outer thumb region, has at least one predetermined, in particular impressed, folding edge (26, 28).

4. Goalkeeper's glove according to one or more of the preceding claims, in which the inner hand part (10) consists of a latex material or a material based on synthetic rubber(s) or the like.

5. Goalkeeper's glove according to one or more of the preceding claims, in which the inner hand part (10) and the outer hand part (30) are connected, in particular sewn, to one another, preferably along their borders (24, 32), directly or via one or more side parts arranged between the said parts, the side parts being designed in particular as a strip piece.

6. Goalkeeper's glove according to one or more of the preceding claims, in which the outer hand part is designed as a one-piece or joined-together planar piece.

7. Goalkeeper's glove according to one or more of the preceding claims, in which a reinforcement (34) is attached to, in particular sewn on, the outer hand part (30), which reinforcement is designed in particular as a planar piece which is slightly smaller than the outer hand part (30) and/or in particular has a higher rigidity than the outer hand part (30).

8. Goalkeeper's glove according to one or more of the preceding claims, in which the inner hand part has an extension (19), which is attached to the thumb region, and in particular adjoins the outer thumb region at the side facing away from the inner thumb region, and which covers a region behind the thumb region, in particular at the side facing away from the palm region (20) or in the direction towards the metacarpal bone associated with the index finger.

9. Goalkeeper's glove according Claim 8, in which a border region (39) of the extension (19) of the inner hand part (10) forms at the thumb region (12) a continuation of that outer longitudinal edge of the index finger region (11) which faces away from the middle finger region (13), so that a continuous and at least approximately plane edge of the border (24) of the inner hand part (10) is formed at the index finger side and thumb side of the inner hand part.

10. Goalkeeper's glove according to Claim 8 or Claim 9, in which the inner hand part and the outer hand part and/or side part(s) are sewn to one another via a single continuous and/or peripherally running seam (47), preferably running substantially in one plane, which seam also extends over the said border region of the extension and connects this region to the outer hand part or side part.

11. Goalkeeper's glove according to one or more of the preceding claims, in which the inner hand part (10) has an incision (23) between the index finger region (11) and the thumb region (12).

12. Goalkeeper's glove according to Claim 11, referring back to one of Claims 8 to 10, in which a border region (49) of the extension (19) is sewn to the border region of the incision (23), in particular via a common single seam (45, 43) with the thumb region.

13. Process for producing a goalkeeper's glove according to one or more of Claims 1 to 12, having the following process steps:
a) making available or producing an outer hand part (30) ;
b) making available or producing an inner hand part (10), which is designed as a one-piece planar piece having four finger regions, a palm region, and a thumb region adjoining the palm region and comprising an inner thumb region and an outer thumb region joined together with the inner thumb region via a transition region, the transition region being arranged between the inner thumb region and the outer thumb region at a long side of the thumb region which faces away from an index finger region of the inner hand part,
c) creating a closed thumb region (12) from the inner hand part by connecting the inner thumb region and the outer thumb region at their tip regions and at border regions lying outside the transition region, the border regions having been or being arranged at a long side of the thumb region which faces an index finger region of the inner hand part.

14. Process according to Claim 13, in which the inner hand part (10) and the outer hand part (30) are connected to one another, in particular sewn together, directly or via at least one side part, preferably along the borders (24, 32) and/or by a single peripherally running seam (47) or in a single sewing step.

15. Process according to Claim 13 or Claim 14, in which the inner thumb region and the outer thumb region are sewn to one another by a single seam running along the tip regions and an adjoining border region, or in a single sewing step.

16. Process according to one of Claims 13 to 15, in which, prior to connection or sewing, the inner thumb region and the outer thumb region are bent over or folded over, in particular along at least one impressed folding edge, in the transition region, and folded towards one another and laid over or on top of one another.

17. Process according to one of Claims 13 to 16, in which the inner hand part is made available or produced additionally with an extension which preferably adjoins the outer thumb region, and when creating the closed thumb region this extension is sewn, on one hand, at a border region to the inner hand part below the index finger region, preferably at an incision, preferably by the same seam or the same sewing step as in the sewing of the inner thumb region and the outer thumb region, and, on the other hand, at an adjoining border region to the outer hand part or the side part, preferably via the same seam which connects the outer hand part or the side part(s) also in the remaining regions.

18. Process according to one or more of Claims 13 to 17, in which the inner hand part (10) is or has been produced by stamping out or cutting out from a planar piece or a material web.

19. Process according to one or more of Claims 13 to 18, in which the inner hand part, the planar piece or the material web has been or is produced from a material which is flexible and/or has a surface with good grip, and/or from a latex material or a material based on synthetic rubber(s) or the like.

## Revendications

1. Gant de gardien de but, qui comprend
a) une partie de main intérieure par laquelle au moins le côté intérieur d'une main peut être recouvert sensiblement complètement et
b)au moins une partie de main extérieure, par laquelle le côté extérieur de la main peut être recouvert au moins principalement,
c)où la partie de main intérieure est réalisée en une pièce ou à partir d'une pièce continue et
d)présente une zone de pouce (12) qui est prévue pour entourer complètement le pouce et qui présente une zone de pouce intérieure (14) et une zone de pouce extérieure (16),
e)qui sont accrochées en une pièce par une zone de transition et sont reliées à des zones de bout associées au bout de pouce et à des zones de bord faisant suite, associées à un côté longitudinal du pouce,
f)où la zone de transition entre la zone de pouce intérieure et la zone de pouce extérieure est disposée à un côté long de la zone de pouce éloignée d'une zone d'index (11) de la partie de main intérieure, et
g)où les zones de bord, auxquelles la zone de pouce intérieure (14) et la zone de pouce extérieure (16) sont reliées, en particulier cousues, sont disposées à un côté longitudinal de la zone de pouce orienté vers une zone d'index (11) de la partie de main intérieure.

2. Gant de gardien de but selon la revendication 1, où la zone de pouce intérieure (14) et la zone de pouce extérieure (16) coïncident sensiblement.

3. Gant de gardien de but selon la revendication 1 ou la revendication 2, où la zone de pouce (12), en particulier dans la zone de transition entre la zone de pouce intérieure et la zone de pouce extérieure, présente une arête de pliage (26, 28) prédéfinie, en particulier empreinte.

4. Gant de gardien de but selon l'une ou plusieurs des revendications précédentes, où la partie de main intérieure (10) est réalisée en un matériau de Latex ou en un matériau à base de caoutchouc(s) synthétique(s) ou analogue.

5. Gant de gardien de but selon l'une ou plusieurs des revendications précédentes, où la partie intérieure de main (10) et la partie extérieure de main (30) sont reliées directement ou par une ou plusieurs parties latérales disposées entre elles, qui est respectivement sont réalisées en particulier sous forme de pièce de bande, en particulier cousues, de préférence le long de leurs bords (24, 32).

6. Gant de gardien de but selon l'une ou plusieurs des revendications précédentes, où la partie de main extérieure est réalisée comme pièce plane en une pièce ou continue.

7. Gant de gardien de but selon l'une ou plusieurs des revendications précédentes, où est appliqué, en particulier cousu sur la partie de main extérieure (30) un renforcement (34), qui est réalisé en particulier comme pièce plane, qui est légèrement plus petite que la partie de main extérieure (30) et/ou présente en particulier une plus grande rigidité que la partie de main extérieure (30).

8. Gant de gardien de but selon l'une ou plusieurs des revendications précédentes, où la partie de main intérieure présente un prolongement (19) accroché à la zone de pouce, en particulier faisant suite au côté éloigné de la zone de pouce intérieure à la zone de pouce extérieure (19), qui recouvre une zone derrière la zone de pouce, en particulier au côté éloigné de la zone de la paume de la main (20) ou en direction de l'os métacarpien faisant partie de l'index.

9. Gant de gardien de but selon la revendication 8, où une zone de bord (39) du prolongement (19) de la partie de main intérieure (10) forme à la zone de pouce (12) un prolongement de l'arête longitudinale extérieure de la zone d'index (11) éloignée de la zone du majeur (13), de sorte qu'il est formé au côté de l'index et du pouce de la partie de main intérieure une arête continue et au moins approximativement plane du bord (24) de la partie de main intérieure (10).

10. Gant de gardien de but selon la revendication 8 ou la revendication 9, où la partie de main intérieure et la partie de main extérieure et/ou la ou les parties latérales sont cousues ensemble par une seule couture continue et/ou s'étendant tout autour (47) et s'étendant de préférence sensiblement dans un plan, qui s'étend également sur la zone de bord citée du prolongement et qui relie celui-ci à la partie de main extérieure respectivement à la partie latérale.

11. Gant de gardien de but selon l'une ou plusieurs des revendications précédentes, où la partie de main intérieure (10) présente entre la zone de l'index (11) et la zone de pouce (12) une entaille (23).

12. Gant de gardien de but selon la revendication 11 se rapportant à l'une des revendications 8 à 10, dans lequel est cousu à la zone de bord de l'entaille (23) une zone de bord (49) du prolongement (19), en particulier par une seule couture commune (45, 43) avec la zone de pouce.

13. Procédé de fabrication d'un gant de gardien de but selon l'une ou plusieurs des revendications 1 à 12, comprenant les étapes consistant à:
a) mettre à disposition ou fabriquer une partie de main extérieure (30);
b) mettre à disposition ou fabriquer une partie de main intérieure (10), qui est réalisée comme pièce plane en une pièce avec quatre zones de doigt avant, une zone de paume de main et une zone de pouce faisant suite à la zone de la paume de main, qui comprend une zone de pouce intérieure et une zone de pouce extérieure communiquant avec la zone de pouce intérieure par une zone de transition, où la zone de transition entre la zone de pouce intérieure et la zone de pouce extérieure est disposée à un côté longitudinal de la zone de pouce éloigné d'une zone d'index de la partie de main intérieure,
c) produire une zone de pouce fermée (12) à partir de la partie de main intérieure en reliant la zone de pouce intérieure et la zone de pouce extérieure à leurs zones de bout et aux zones de bord situées à l'extérieur de la zone de transition, où les zones de bord sont ou seront disposées à un côté longitudinal de la zone de pouce orienté vers une zone d'index de la partie de main intérieure.

14. Procédé selon la revendication 13, où la partie de main intérieure (10) et la partie de main extérieure (30) sont reliées directement ou par au moins une partie latérale, en particulier par une couture, de préférence le long des bords (24, 32) et/ou avec une seule couture (47) s'étendant tout autour ou par une seule étape de couture.

15. Procédé selon la revendication 13 ou la revendication 14, où la zone de pouce intérieure et la zone de pouce extérieure sont cousues ensemble par une seule couture s'étendant le long des zones de bout et une zone de bord faisant suite ou bien lors d'une seule étape de couture.

16. Procédé selon l'une des revendications 13 à 15, où la zone de pouce intérieure et la zone de pouce extérieure, avant la liaison ou la couture, sont repliées dans la zone de transition, en particulier le long d'au moins une arête de pliage empreinte, sont pliées et rabattues et sont placées l'une sur l'autre ou l'une au-dessus de l'autre.

17. Procédé selon l'une des revendications 13 à 16, où la partie de main intérieure est mise à disposition ou fabriquée additionnellement avec un prolongement qui fait suite de préférence à la zone de pouce extérieure, et ce prolongement, lors de la réalisation de la zone de pouce fermée, est cousu d'une part à une zone de bord avec la partie de main intérieure en dessous de la zone de l'index, de préférence à une entaille, de préférence avec la même couture ou lors de la même étape de couture que lors de la couture de la zone de pouce intérieure et de la zone de pouce extérieure, et est cousu d'autre part à la zone de bord faisant suite avec la partie de main extérieure ou la partie latérale, de préférence par la même couture, qui relie la partie de main extérieure ou la ou les parties latérales aussi dans les zones restantes.

18. Procédé selon l'une ou plusieurs des revendications 13 à 17, où la partie de main intérieure (10) est ou sera réalisée par estampage ou découpage d'une pièce plane ou d'une bande de matériau.

19. Procédé selon l'une ou plusieurs des revendications 13 à 18, où la partie de main intérieure, la pièce plane ou la bande de matériau est ou sera réalisée à partir d'un matériau pouvant être fléchi et/ou présentant une surface de prise et/ou en un matériau de Latex ou en un matériau à base de caoutchouc(s) synthétique(s) ou analogue.
